# EUROPÄISCHE PATENTSCHRIFT

(11) **EP 0 333 064 B1**
(45) Veröffentlichungstag und Bekanntmachung des Hinweises auf die Patenterteilung: **19.11.1992**
(21) Anmeldenummer: 89104281.4
(22) Anmeldetag: 10.03.1989
(51) Int. Cl.: F24F 13/06, F24F 13/12

(54) **Deckenauslass**
Ceiling air diffuser
Diffuseur d'air de plafond

(30) Priorität: 18.03.1988 DE 3809157
(43) Veröffentlichungstag der Anmeldung: 20.09.1989
(73) Patentinhaber: Schako Metallwarenfabrik Ferdinand Schad KG, D-78600 Kolbingen (DE)
(72) Erfinder: Zeller, Adalbert, D-7201 Kolbingen/Tuttlingen (DE)
(74) Vertreter: Weiss, Peter, Dr. rer.nat.

(56) Entgegenhaltungen:
- DE-U- 1 802 396
- DE-U- 7 924 975
- US-A- 1 755 784
- US-A- 4 616 559

## Beschreibung

Die Erfindung betrifft einen Deckenauslaß für Luft-Volumenströme in Räume zu Heiz- und/oder Kühlzwecken mit einem Anschlußstutzen an eine entsprechende Luftzuleitung, wobei der Anschlußstutzen entweder im Querschnitt rund ausgebildet ist oder sich trichterförmig erweitert und wobei dem Anschlußstutzen eine Anschlußplatte mit Öffnungen vorgesetzt ist, welcher eine drehbare Lochplatte zugeordnet ist.

Derartige Deckenauslässe sind in vielfältiger Form bekannt, wobei je nach Ausbildung des Auslasses eher ein vertikales oder eher ein horizontales Ausbringen des Luft-Volumenstromes gewährleistet ist. Ferner besitzen andere Ausführungsbeispiele von Deckenauslässen entsprechend verstellbare Lamellen, durch welche der Volumenstrom gedrosselt werden kann.

Aus der US-A 1 755 784 ist ein Luftauslaß bekannt, bei dem einer gelochten Abschlußplatte eine Lochplatte drehbar zugeordnet ist. Diese Anordnung hat aber nur den Zweck, eine mengenmäßige Luftstromregelung in einen Raum durchzuführen. Durch sie kann weder ein vertikales noch ein horizontales Einblasen von Luft beeinflußt werden. Ferner ist aus der DE-U 18 02 396 ein Entlüftungseinsatz aus Kunststoff bekannt, der insbesondere an Speisekammern und ähnlichen Räumen in Gebäuden Verwendung findet. Der Speisekammer zugewandt ist eine durchlochte Scheibe, während nach außen eine weitere Scheibe mit einer drehbaren Abdeckscheibe versehen ist. Hierdurch kann die Belüftung reguliert werden, jedoch findet kein Beeinflussung eines Luftstromes in einen Raum statt, d.h., es wird weder dessen Eindringtiefe noch dessen vertikale oder horizontale Ausrichtung beeinflußt.

Aufgabe der vorliegenden Erfindung ist es, einen preiswerten Deckenauslaß zu schaffen, welcher sowohl in hohen wie auch in niedrigeren Räumen einsetzbar ist und bei dem eine Regelung des Volumenstromes durch einfache konstruktive Elemente möglich ist.

Zur Lösung dieser Aufgabe führt, daß dem Anschlußstutzen ein Konstant-Volumenstromregler vorgeschaltet ist.

Dieser Konstant-Volumenstromregler läßt immer unabhängig vom Widerstand einen gleichbleibenden Luft-Volumenstrom durch. Bei Veränderung des Querschnitts der Öffnungen in der Abschlußplatte wird dann auch der Turbulenzgrad erhöht, so daß hierdurch die Eindringtiefen bzw. Wurfweiten wesentlich verkürzt werden können. Dies bedeutet, daß bei einem gleichbleibenden Luft-Volumenstrom die Eindringtiefe in den Raum ohne großen konstruktiven Aufwand angepaßt werden kann.

Die Lochplatte kann beispielsweise der Abschlußplatte vorgesetzt sein, bevorzugt ist sie jedoch im Innern des Anschlußstutzens angeordnet. Ferner werden bevorzugt die Öffnungen der Lochplatte mit denjenigen der Abschlußplatte übereinstimmen, um so eine geregelte Veränderung des Querschnitts der Öffnungen in der Abschlußplatte zu erzielen. Im vorliegenden Ausführungsbeispiel sind die Öffnungen rund, wobei Öffnungen auf einem Kreis um einen Mittelpunkt herum immer einen gleichbleibenden Durchmesser besitzen, jedoch die Öffnungen auf den unterschiedlichen Kreisbahnen auch unterschiedliche Durchmesser haben.

Die Lochplatte besitzt eine Drehachse, welche bevorzugt gleichzeitig die Längsachse des Anschlußstutzens ist. Ferner ist dieser Drehachse selbstverständich ein entsprechend manuell zu betätigender oder bevorzugt elektrischer Antrieb zugeordnet, mit dem die Lochplatte gedreht werden kann.

Durch die Drehung der Lochplatte im Verhältnis zur Abschlußplatte wird der Querschnitt der Öffnungen in der Abschlußplatte beeinflußt, so daß der Luft-Volumenstrom erhöht oder vermindert werden kann.

Der Anschlußstutzen kann in einem Ausführungsbeispiel der Erfindung trichterförmig zur Abschlußplatte hin erweiternt ausgebildet sein. Ein derartig geformter Deckenauslaß ist besonders für niedrigere Räume einsetzbar, da hier die Luftströme mehr horizontal ausgebracht werden. In dem anderen Ausführungsbeispiel der Erfindung ist der Anschlußstutzen gleich dem Außendurchmesser des Auslasses, so daß auch die Luftstrome durch die Öffnungen der Abschlußplatte vertikal in den Raum austreten. Dieser Deckenauslaß ist besonders für höhere Räume geeignet, da die Luftströme tiefer in den Raum eindringen können.

Besonders bemerkenswert ist auch, daß dieser Deckenauslaß architektonisch sehr gefällig ist und von den üblichen Auslaßformen abweicht. Er dürfte beispielsweise auch in denkmalgeschützten Altbauten einsetzbar sein.

Durch die Drehung der Lochplatte im Verhältnis zur Abschlußplatte wird der Querschnitt der Öffnungen in der Abschlußplatte beeinflußt, so daß der Luft-Volumenstrom erhöht oder vermindert werden kann.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1: einen schematisch im Querschnitt dargestellten Deckenauslaß;
- Fig. 2: eine Draufsicht auf den Deckenauslaß gemäß Fig. 1;
- Fig. 3: eine Draufsicht auf den Deckenauslaß gemäß Fig. 1 in einer anderen Gebrauchslage;
- Fig. 4: eine Draufsicht auf den Deckenauslaß gemäß Fig. 1 in einer weiteren Gebrauchslage.

Gemäß Fig. 1 besteht ein Deckenauslaß R aus einem Anschlußstutzen 1 bzw. 1a. Hierbei sind in Fig. 1 zwei konstruktive Möglichkeiten angedeutet. Der gestrichelt dargestellte runde Anschlußstutzen 1a soll insbesondere in hohen Räumen eingesetzt werden, da bei ihm die eingeführte Luft im wesentlichen vertikal ausgeblasen wird, wie dies durch die gestrichelt dargestellten Pfeile 2a angedeutet ist.

Der Anschlußstutzen 1 erweitert sich dagegen trichterförmig und wird deshalb vorwiegend in niedrigeren Räumen eingesetzt, in denen die Luft mehr horizontal ausgeblasen wird, was wiederum durch die entsprechenden Pfeile 2 angedeutet ist.

Der Anschlußstutzen 1 schließt nicht näher gezeigt an eine entsprechende Luftleitung an. Zum Raum hin wird er von einer Abschlußplatte 3 begrenzt, welche von Löchern 4 durchsetzt ist. Diese Löcher 4 haben im gezeigten Ausführungsbeispiel unterschiedliche Durchmesser.

Im Inneren des Anschlußstutzens 1 befindet sich eine weitere Lochplatte 5, welche lagebezogen der Abschlußplatte 3 zugeordnet ist. Diese Lochplatte 5 ist drehbar und zwar im vorliegenden Ausführungsbeispiel um die strickpunktiert angedeutete Drehachse 6. Entsprechende Antriebselemente für die Drehung der Lochplatte 5 sind nicht gezeigt.

Durch diese Lochplatte 5 kann in einfacher Weise in das Strahlverhalten des Deckenauslasses R eingegriffen werden. Ferner dient sie auch zur Drosselung des Volumenstromes.

Gemäß Fig. 2 liegen die Lochplatte 5 und die Abschlußplatte 3 so übereinander, daß die Öffnungen 4 der Abschlußplatte 3 mit Öffnungen 7 der Lochplatte 5 übereinstimmen. Damit wird der größtmögliche freie Querschnitt der Öffnungen 4 der Abschlußplatte 3 erreicht. In diesem Fall werden auch vertikal die größtmöglichen Eindringtiefen und horizontal die größten Wurfweiten möglich.

Wird nun die Lochplatte 5 verdreht, so zeigen sich die beispielsweise in den Figuren 3 und 4 dargestellten Konfigurationen. Folgendes wird erreicht:
Bei Drehung der Lochplatte 5 verkleinert sich der freie Querschnitt der Öffnungen 4 in der Abschlußplatte 3. Damit erhöht sich auch der Druckverlust und der Volumenstrom verringert sich. Dies kann beispielsweise bei einer Abgleichung eines Zuluftstranges notwendig sein oder wenn ein einzelner Auslaß gedrosselt werden muß. Letzteres wird bei Zugerscheinungen notwendig.

Erfindungsgemäß kann vor den Deckenauslaß R ferner ein Konstant-Volumenstromregler 8 eingesetzt werden. Dieser soll unabhängig vom Widerstand immer einen gleichbleibenden Volumenstrom an Luft durchlassen. Damit wird folgendes erreicht:
Durch Verdrehen der Lochplatte 5 wird der Turbulenzgrad erhöht, so daß sich die Eindringtiefen bzw. Wurfweiten gegenüber der in Fig. 2 gezeigten Ausgangsstellung wesentlich verkürzen. Dies bedeutet, daß bei gleichbleibendem Volumenstrom die Eindringtiefe an den Raum angepaßt werden kann und zwar ohne großen Aufwand.

Unabhängig von diesen technischen Vorteilen bleibt bei allen Stellungen des erfindungsgemäßen Deckenauslasses R das Aussehen des Auslasses architektonisch ansprechbar und ist daher beispielsweise auch in denkmalgeschützten Altbauten einsetzbar.

## Patentansprüche

1. Deckenauslaß für Luft-Volumenströme in Räume zu Heiz- und/oder Kühlzwecken mit einem Anschlußstutzen (1, 1a) an eine entsprechende Luftzuleitung, wobei der Anschlußstutzen (1, 1a) entweder im Querschnitt rund ausgebildet ist oder sich trichterförmig erweitert und wobei dem Anschlußstutzen (1, 1a) eine Abschlußplatte (3) mit Öffnungen (4) vorgesetzt ist, welcher eine drehbare Lochplatte (5) zugeordnet ist,
dadurch gekennzeichnet,
daß dem Anschlußstutzen (1, 1a) ein Konstant-Volumenstromregler (8) vorgeschaltet ist.

2. Deckenauslaß nach Anspruch 1, dadurch gekennzeichnet, daß die Lochplatte (5) im Inneren des Anschlußstutzens (1) vorgesehen ist.

3. Deckenauslaß nach Anspruch 1 oder 2, dadurch gekennzeichnet, daß die Öffnungen (4) in der Abschlußplatte (3) mit den Öffnungen (7) in der Lochplatte (5) übereinstimmen.

4. Deckenauslaß nach Anspruch 3, dadurch gekennzeichnet, daß die Öffnungen (4, 7) in der Abschluß- und Lochplatte (3, 5) rund und mit unterschiedlichen Durchmessern ausgebildet sind.

5. Deckenauslaß nach wenigstens einem der Ansprüche 1 bis 4, dadurch gekennzeichnet, daß die Lochplatte (5) eine Drehachse (6) besitzt, welche gleichzeitig die Längsachse des Anschlußstutzens (1) ist.

## Claims

1. Ceiling outlet for volumetric flows of air in rooms for heating and/or cooling purposes with a connecting piece (1, 1a) to an appropriate air supply line, wherein the connecting piece (1, 1a) either is designed so as to be round in cross section or widens in the form of a funnel and wherein the connecting piece (1, 1a) is preceded by a closure plate (3) with openings (4) which is allocated a rotatable perforated plate (5), characterised in that the connecting piece (1, 1a) is preceded by a constant volumetric flow controller (8).

2. Ceiling outlet according to claim 1, characterised in that the perforated plate (5) is provided in the interior of the connecting piece (1).

3. Ceiling outlet according to claim 1 or 2, characterised in that the openings (4) in the closure plate (3) coincide with the openings (7) in the perforated plate (5).

4. Ceiling outlet according to claim 3, characterised in that the openings (4, 7) in the closure and perforated plate (3, 5) are designed so as to be round, with different diameters.

5. Ceiling outlet according to at least one of claims 1 to 4, characterised in that the perforated plate (5) has an axis of rotation (6) which is simultaneously the longitudinal axis of the connecting piece (1).

## Revendications

1. Diffuseur d'air de plafond pour des courants de volumes d'air arrivant dans des pièces pour des buts de chauffage et/ou de refroidissement avec un raccord d'appui (1, 1a) sur une conduite d'arrivée d'air appropriée, le raccord d'appui (1, 1a) étant soit de section ronde soit il s'élargit en forme d'entonnoir, une plaque de fermeture (3) avec des orifices (4) étant placée en avant du raccord d'appui (1, 1a), à laquelle correspond une plaque perforée (5) pouvant tourner, diffuseur caractérisé en ce qu'on branche en amont du raccord d'appui (1, 1a) un régulateur de flux volumique constant (8).

2. Diffuseur de plafond selon la revendication 1, caractérisé en ce qu'on prévoit la plaque perforée (5) à l'intérieur du raccord d'appui (1).

3. Diffuseur de plafond selon la revendication 1 ou 2, caractérisé en ce que les orifices (4) de la plaque de fermeture (3) coïncident avec les orifices (7) de la plaque perforée (5).

4. Diffuseur de plafond selon la revendication 3, caractérisé en ce que les orifices (4, 7) sont de forme ronde dans la plaque de fermeture et dans la plaque perforée (3, 5) et qu'ils ont différents diamètres.

5. Diffuseur de plafond selon au moins une des revendications 1 à 4, caractérisé en ce que la plaque perforée (5) possède un axe de rotation (6) qui est en même temps l'axe longitudinal du raccord d'appui (1).
